# EUROPÄISCHE PATENTSCHRIFT

(11) **EP 0 927 321 B1**
(45) Veröffentlichungstag und Bekanntmachung des Hinweises auf die Patenterteilung: **17.05.2000**
(21) Anmeldenummer: 97937567.2
(22) Anmeldetag: 12.08.1997
(51) Int. Cl.: F23K 5/20, F23K 5/04, F23D 11/44

(54) **VORVERDAMPFENDER UND VORVERMISCHENDER BRENNER FÜR FLÜSSIGE BRENNSTOFFE**
PRE-VAPORIZING AND PRE-MIXING BURNER FOR LIQUID FUELS
BRULEUR DE PREVAPORISATION ET DE PREMELANGE POUR COMBUSTIBLES LIQUIDES

(30) Priorität: 12.09.1996 DE 19637025
(43) Veröffentlichungstag der Anmeldung: 07.07.1999
(73) Patentinhaber: Herrmann, Stephan, 71336 Waiblingen (DE)
(72) Erfinder: Herrmann, Stephan, 71336 Waiblingen (DE)
(74) Vertreter: Dreiss, Fuhlendorf, Steimle & Becker, Patentanwälte
(86) Internationale Anmeldenummer: EP9704374
(87) Internationale Veröffentlichungsnummer: WO9811386

(56) Entgegenhaltungen:
- CH-A- 324 334
- DE-A- 1 401 756
- DE-A- 2 239 317
- DE-A- 2 456 526
- DE-A- 19 518 787
- DE-U- 29 602 969
- US-A- 4 013 396
- US-A- 4 533 316

## Beschreibung

Die Erfindung betrifft ein Verfahren zum Erzeugen eines brennbaren Gemisches aus einem flüssigen Brennstoff und Verbrennungsluft sowie einen vorverdampfenden und vorvermischenden Brenner für flüssige Brennstoffe, mit einem oder mehreren Brennstofferhitzern zur Erwärmung des flüssigen Brennstoffes vor der Verbrennung. Ein solches Verfahren ist aus den Dokumenten US-A-4 013 396 und DE-A-2 239 317 schon bekannt.

Es ist bekannt, im Bereich Haushalt und Kleinverbrauch (HuK) Heizöl EL in einem Druckzerstäubungsbrenner für Heizzwecke oder für Zwecke der thermischen Prozeßtechnik zu verbrennen. Das flüssige Heizöl EL wird unter hohem Druck (500 bis 2000 kPA) mittels einer Zerstäuberdüse in einen Tröpfchennebel verwandelt und dabei gleichzeitig mit der zugeführten Verbrennungsluft vermischt. Außerdem existiert ein Verfahren bei dem das Heizöl EL mittels Druckluft zerstäubt wird. Darüberhinaus existieren Verdampfungsbrennerkonstruktionen bei denen der flüssige Brennstoff an der Oberfläche eines beheizten Körpers, der von Verbrennungsluft umgeben ist, verdampft.

Den bisherigen Brennern liegen folgende Probleme zugrunde: Das flüssige Heizöl EL wird in herkömmlichen Ölbrennern unter hohem Druck mittels einer Zerstäuberdüse in einen Tröpfennebel verwandelt und dabei gleichzeitig mit der zugeführten Verbrennungsluft vermischt. Die Vorgänge wie Zerstäubung, Mischung, Verdampfung und Vergasung des Brennstoffes sowie die Verbrennung des vergasten Brennstoffes laufen ungeordnet nebeneinander ab und stehen in Wechselwirkung miteinander. Die einzelnen Öltropfen sind von einer Flammenhülle umgeben. Die hohen Temperaturen in Tropfennähe lösen bei gleichzeitig herschendem Luftmangel Crackvorgange aus, bei denen Ruß gebildet wird.

Heutige Blaubrenner vermeiden die Rußentstehung, indem sie den Brennstoff vor der Verbrennung in der Flammenwurzel verdampfen. Aus der Flammenzone rückgeführte heiße Rauchgase verdampfen hierbei das aus einer Dralldüse austretende Ölspray. Der Wassergehalt der rückgeführten Rauchgase verhindert die Bildung langkettiger Kohlenwasserstoffe, die sich nur unter Rußbildung verbrennen lassen. Die Methode der Abgasrezirkulation senkt neben den Rußemissionen auch die Stickoxidemissionen. Um eine genügend große Menge heißen Rauchgases in die Flammenwurzel zu fördern ist eine entsprechend große Induktionswirkung des Brennstoff-/Luftstrahls innerhalb der Gemischaufbereitung erforderlich. Der induzierte Massenstrom wird zum Einen durch die Geschwindigkeit des austretenen Gemischstroms als auch durch den Querschnitt des Freistrahls beeinflusst. Beide Parameter können nur in bestimmten Grenzen variiert werden. Eine hohe Austrittsgeschwindigkeit führt zu hohen Strömungsgeräuschen, einer hohen Gebläseleistung und größeren Brennerabmessungen. Eine Vergrößerung des Austrittsquerschnittes, verbunden mit einer Geschwindigkeitsreduzierung führt dazu, daß bereits Zündbedingungen im Verdampfungsbereich vorliegen und so die beabsichtigte, von der Verbrennungsreaktion entkoppelte Brennstoffverdampfung nicht eintritt. Darüberhinaus nimmt der Impulsaustausch zwischen Brennstoff und Verbrennungsluft ab, wodurch auch die Mischung negativ beeinflusst wird. Eine hohe Austrittsgeschwindigkeit am Drallerzeuger verhindert darüberhinaus die Flammenbildung im Nahbereich der Mischeinrichtung und führt damit zu einer verringerten thermischen Belastung dieser Bauteile. Daraus ist zu folgen, daß bei bisherigen Gemischaufbereitungsverfahren für Ölbrenner eine Reduzierung der Schadstoffemissionen immer im Zusammenhang mit einer Erhöhung der Verbrennungsluftgeschwindigkeit steht und damit zu einer Steigerung der Geräuschemissionen und erforderlichen Gebläseleistung führt.

Eine Reduzierung des Heizöldurchsatzes ist bei einem Brennersystem mit einer Feuerungsleistung von 15 kW bei herkömmlichen Öldruckzerstäuberdusen nicht möglich. Aus Gründen der Zuverlassigkeit ist der Düsenquerschnitt für eine Durchsatzreduzierung nicht weiter herabsetzbar. Auch der Pumpendruck ist nicht beliebig reduzierbar, da sich die Zerstäubungsqualität deutlich verschlechtert.

Bei herkömmlichen Ölbrennern handelt es sich um ein heterogenes System, d.h. die disperse Phase Heizöl EL und das Dispersionsmittel Luft existieren als diskrete Phasen nebeneinander, und sind durch eine Phasengrenze getrennt. Die durch die Zerstäubung entstandene grobdisperse Brennstoffverteilung ermöglicht es nicht den Brennstoff ohne vorherige Verdampfung vor der Flamme zu mischen, da die einzelnen Brennstofftröpfchen unter Einfluß der Schwerkraft sedimentieren und sich an den Mischkammerwänden niederschlagen. Aus diesem Grund ist eine vormischende Oberflächenbrennerkonstruktion, wie sie im Bereich der Gasverbrennung einsetzbar ist, nicht möglich.

Moderne Gasbrennerkonstruktionen zeigen, daß eine Reduzierung der Stickoxidemissionen am effektivsten durch ein Vormischbrennersystem zu lösen ist.

Mit der DE-C2-24 56 526 ist eine Vergasungseinrichtung für Heizöl und Kerosin und mit der DE-OS 14 01 756 ist eine Ölheizvorrichtung bekannt geworden, bei der der Brennstoff vor der Zerstäubung erwärmt wird. Zwar führt die Erwärmung des Brennstoffes zu einer besseren und feineren Zerstäubung, jedoch treten durch Ablagerungen aus Crackprodukten Probleme, wie Zusetzen der Leitungen usw., auf.

Die obengenannten Probleme werden durch die in Patentanspruch 1 aufgeführten Merkmale gelöst.

Die mit der Erfindung erzielten Vorteile bestehen insbesondere darin, daß sich bei dem der Erfindung zugrundeliegenden Verfahren, je nach Grad der Luftvorwärmung, nach der Brennstoffzerstäubung eine kolloiddisperse oder molekulardisperse Brennstoffverteilung einstellt. Eine Mischform aus beiden Verteilungsarten ist ebenfalls denkbar. Aufgrund der Stabilität des kolloiddispers verteilten Brennstoffes ist es möglich die Reaktanten bereits vor der Flamme zu mischen, ohne daß sich die Brennstofftröpfchen an den Mischkammerwänden niederschlagen. Die Mischung der Reaktanten ist daher vollständig räumlich entkoppelt von der Verbrennungsreaktion möglich und nicht wie bei herkömmlichen emissionsreduzierten Ölbrennern (sog. Blaubrennern) nur innerhalb einer sehr kleinen, der Flamme vorgelagerten Vergasungszone, die über Rauchgasrezirkulation in direktem konvektiven Wärmeaustausch mit der Flamme steht. Dadurch, daß die Mischung von Brennstoff und Verbrennungsluft nun nicht mehr auf die, der Flamme vorgelagerten Vergasungszone beschränkt ist, sind die aus der Gasbrennertechnik bekannten Vormischbrennerkonstruktionen, die eine sehr intensive Mischung der Reaktanten ermöglichen, nun auch für flüssige Brennstoffe anwendbar. Damit sind die bekannten Vorteile dieser Brennertechnolgie nun auch für flüssige Brennstoffe nutzbar. Hierzu gehören:
(a) Niedrige Emissionen (Ruß, Stickoxid, Kohlemonoxid) bei Anwendung eines Oberflächenverbrennungssystems;
(b) niedrige Geräuschemissionen;
(c) kleine Gebläseleistung;
(d) vollständiger Verzicht auf ein Verbrennungsluftgebläse möglich (atmosphärische Gemischbildung);
(e) kompakte Wärmeerzeugerkonstruktion durch direkte Ankopplung der Heizkreisseitigen Wärmetauscher an die räumlich exakt festlegbare Reaktionszone.

Kern der vorverdampfenden, vormischenden Verbrennungstechnik stellt die Erwärmung des flüssigen Heizöls unter hohem Druck dar. Eine Verdampfung des Heizöls findet erst am Düsenaustritt statt, im Gegensatz zu konventionellen Verdampfungsbrennerkonstruktionen, bei denen das Öl nahezu drucklos auf eine heiße Oberfläche trifft, wobei Ablagerungen niederflüchtiger Heizölbestandteile die Folge sind. Die Einhaltung der vorgenannten Druckbedingung in den Betriebsphasen, in denen sich erwärmtes Heizöl im Hydrauliksystem des Brenners befindet, vermeidet diese Ablagerungen. Sowohl während der Aufheizphase als auch während der Abkühlphase sind die Ölleitungen von der Pumpe zum beheizten Brennstoffventil druckdicht verschlossen oder der Druck im System wird mittels der Ölpumpe oder eines Ausgleichsgefäßes (z.B. Metallfaltenbalg) aufrechterhalten.

Beim erfindungsgemäßen System, wird ein Brennstoffventil mit "Zerstäubungscharakteristik" verwendet, das ab einem bestimmten Druck die Düsenöffnung freigibt. Die durch die Druckabsenkung am Ventilaustritt ausgelöste Ölverdampfung bewirkt eine extreme Volumenzunahme und damit eine erhebliche Durchsatzreduzierung gegenüber dem Betrieb des Brennstoffventils mit nicht vorgewärmtem Heizöl. Bei Einsatz einer Dralldüse wird eine Durchsatzreduzierung durch die mit der Vorwärmung des Brennstoffes verbundene Viskositätsabnahme hervorgerufen. Mit zunehmender Brennstofftemperatur nimmt der Luftkern innerhalb der Düsenöffnung zu und der Brennstoffdurchsatz ab. Die extreme Vorwärmung des Brennstoffs ermöglicht es, die Düsenöffnung insbesondere bei kleinen Durchsätzen erheblich größer zu gestalten, als dies bei konventionellen Druckzerstäubersystemen möglich ist. Durch den Einsatz des Drallprinzips in einer Rücklaufdüse mit integriertem Nadelventil ist die Feuerungsleistung des Brenners weiter absenkbar.

Bei einer Weiterbildung der Erfindung ist vorgesehen, dass die Heizeinrichtung von wenigstens einem elektrischen Heizstab, Heizelement oder Heizpatrone gebildet wird. Die Heizeinrichtung ist so ausgelegt, dass sie bei maximalem Durchsatz an Brennstoff diesen auf die gewünschte Temperatur erwärmt. Vorteilhaft kann das Brennstoffventil zusätzlich mit einem Temperatursensor, z. B. einem Thermoelement oder dergl. versehen sein, so dass dessen Temperatur zur Regelung der Heizleistung der Heizeinrichtung erfaßbar ist.

Ein besonders einfaches Ausführungsbeispiel sieht vor, dass die Heizeinrichtung im Brennstoffventil vorgesehen ist. Dabei können die einzelnen Heizpatronen oder dergl. z. B. in Bohrungen eingesetzt sein. Es ist jedoch auch denkbar, dass die Heizeinrichtung an das Brennstoffventil anbaubar, z. B. anflanschbar ist, so dass ein direkter Kontakt zwischen Heizeinrichtung und Brennstoffventil besteht.

Bei einem Ausführungsbeispiel ist das Brennstoffventil als Simplexdüse mit Schließkolben ausgebildet. Dabei kann der Schließkolben außerhalb oder auch innerhalb des Brennstoffventils liegen.

Eine Weiterbildung sieht vor, dass das Brennstoffventil eine Rücklauföffnung aufweist und mit einer Rücklaufleitung kombinierbar ist. Auf diese Weise wird ein Rücklaufsystem geschaffen, und das Brennstoffventil dient als Rücklaufdüse.

Bei Auslegung des Hydrauliksystems als Rücklaufsystem ist eine direkte elektrische Beheizung des Ventils bzw. des Ventilkörpers nicht notwendig. Es genügt, den Brennstoff in einem vom Brennstoffventil entfernten, in Strömungsrichtung vor dem Ventil angeordneten elektrisch beheizten Brennstofferhitzer zu erwärmen. Ein Umpumpen des Brennstoffs bei geringer Druckdifferenz zwischen Vor- und Rücklaufdruck vor dem Öffnen des Ventils bewirkt eine Erwärmung des Brennstoffvolumens innerhalb des Ventils. Ein Austreten ungenügend vorgewärmten Brennstoffs unmittelbar nach dem Öffnen des Brennstoffventils wird dadurch vermieden.

Die Rücklaufdüse kann z.B. ein integriertes Nadelventil aufweisen, das die Düsenöffnung während der Aufheiz- und Abkühlphase druckdicht abschließt. Die Bewegung des Ventilstössel wird über die Druckdifferenz zwischen Vor- und Rücklaufdruck ermöglicht. Ein Umpumpen des Heizöls bei geringer Druckdifferenz zwischen Vor- und Rücklaufdruck verhindert das Austreten ungenügend vorgewärmten Heizöls. Zur Kühlung des heißen, rückgeförderten Ölmassenstroms kann zusätzlich ein die Verbrennungsluft erwärmender Ölkühler vor dem Pumpeneintritt vorgesehen werden. Je nach Grad der Luftvorwärmung erhöht sich der Anteil des gasförmigen Brennstoffs in der Brennstoff/Luftmischung. Der Impulsaustausch zwischen Verbrennungsluft und Brennstoff, der die Qualität der Mischung beeinflußt, nimmt ebenfalls mit zunehmender Lufttemperatur zu.

Eine Weiterbildung sieht vor, dass in der Rücklaufleitung ein verstellbarer Strömungswiderstand zur Druckregelung sowie ein einstellbares Absperrventil vorgesehen sind.

Bei einer Rücklaufleitung, die lediglich als Leckageleitung dient, sind keine besondere Maßnahme zur Abkühlung des sehr geringen Ölmassenstroms notwendig. Beispielsweise reicht bei koaxialer Kombination der Ölzuführleitung und Ölrückführleitung die Kühlwirkung des zugeführten Ölmassenstroms aus. Schließlich sind auch Ausführungsformen bekannt, bei denen eine Rücklaufleitung nicht benötigt wird.

Ein Brenner mit einem unmittelbar nach dem Ventilstößel ins Freie ausmündenden Brennstoffventil weist den Vorteil auf, dass sich, je nach Grad der Luftvorwärmung, nach der Brennstoffzerstäubung eine kolloiddisperse oder molekulardisperse Brennstoffverteilung einstellt. Aufgrund der Stabilität des kolloiddispers bzw. molekulardispers verteilten Brennstoffes ist es möglich, die Reaktanten bereits vor der Flamme in einem großvolumigen Bereich zu mischen, ohne dass sich die Brennstofftröpfchen an den Mischkammerwänden niederschlagen. Die Mischung der Reaktanten ist daher vollständig räumlich entkoppelt von der Verbrennungsreaktion möglich und nicht wie bei herkömmlichen emissionsreduzierten Ölbrennern (sogenannten Blaubrennern) nur innerhalb einer sehr kleinen, der Flamme vorgelagerten Vergasungszone, die über Rauchgaszirkulation in direktem konvektiven Wärmeaustausch mit der Flamme steht. Die niedrige Temperatur des quasi-homogenen Gemisches des erfindungsgemäßen Brenners erlaubt eine intensive Mischung in einer großvolumigen Mischzone ohne die Gefahr der Selbstzündung. Die Mischung von Brennstoff und Verbrennungsluft ist nun nicht mehr auf die, in der Flamme vorgelagerte Vergasungszone beschränkt. Insbesondere durch den Einsatz einer Rücklaufdüse in Verbindung mit einer extremen Brennstoffvorheizung bei unter Druck stehendem Brennstoff sind kleine Feuerungsleistungen betriebssicher realisierbar. Außerdem wird der große Vorteil erzielt, dass Ablagerungen aus Crackprodukten vermieden werden, da die Brennstoffverdampfung in freier Atmosphäre stattfindet und nicht wie bei Filmverdampfungsbrennern an einer heißen Oberfläche in Anwesenheit von Sauerstoff.

Die Heizzone befindet sich in unmittelbarer Nachbarschaft zum Reaktionskörper, ist jedoch von ihm beabstandet. Bei einem anderen Ausführungsbeispiel ist die Heizzone direkt mit dem Reaktionskörper verbunden. Durch diese Ausgestaltung wird der Brennstoff, wenn er die Heizzone passiert, vom Reaktionskörper, der in der Regel während des Betriebes glüht, erwärmt. Während des Betriebes sind daher gesonderte Heizeinrichtungen nicht erforderlich. Dabei kann die Erwärmung durch Strahlungsenergie, durch Konvektion oder bei direkter Berührung durch Wärmeleitung erfolgen.

Bei einem besonders bevorzugten Ausführungsbeispiel ist die Heizzone als Ringkanal ausgebildet. Auf diese Weise wird eine relativ große Oberfläche für den zuströmenden Brennstoff geschaffen, so dass dieser relativ rasch z. B. durch Strahlung erwärmt werden kann. Insbesondere bei einem den Ringkanal umgebenden hülsenförmigen Reaktionskörper steht eine sehr große Fläche für die Erwärmung zur Verfügung.

Bei einer anderen Ausführungsform ist vorgesehen, dass die Heizzone als Rohrwendel ausbildet ist. In diese Rohrwendel wird der zu erwärmende Brennstoff geführt, wobei die Rohrwendel direkt vom Reaktionskörper angestrahlt wird.

In der Vorwärmphase vor dem Start des Brenners wird der Brennstoff dadurch aufgewärmt, dass eine elektrische Heizpatrone vorgesehen ist, die mit der Heizzone in Verbindung steht.

Insbesondere liegt die Heizzone direkt an der Heizpatrone an, so dass die Wärme der Heizpatrone durch Wärmeleitung auf die Heizzone und von dort auf den Brennstoff übertragen wird. Dabei kann die Heizpatrone als Heizstab oder als Heizwendel ausgebildet sein.

Bei einem bevorzugten Ausführungsbeispiel ist die Heizpatrone abschnittsweise mit einem das Brennstoff-Luft-Gemisch führenden Bereich in Verbindung, wobei in Richtung der Gemischaufbereitung eine Flammenrückschlagsicherung vorgesehen ist. Die Heizpatrone dient bei diesem Ausführungsbeispiel zusätzlich als Zündeinrichtung, wobei das Brennstoff-Luft-Gemisch sich an der in der Regel glühenden Mantelfläche des Heizelements entzündet. Separate Zündeinrichtungen sind daher überflüssig.

Weitere Vorteile, Merkmale und Einzelheiten ergeben sich aus den Unteransprüchen sowie aus der nachfolgenden Beschreibung, in der unter Bezugnahme auf die Zeichnung mehrere besonders bevorzugte Ausführungsbeispiele und Varianten im einzelnen beschrieben sind. Dabei zeigen:
- Fig. 1:: eine schematische Darstellung eines vorverdampfenden, vormischenden Brenners für flüssigen Brennstoff;
- Fig. 2:: ein Regelkonzept für die Brennstoffzuführung;
- Fig. 3:: ein erstes Ausführungsbeispiel eines Brennstoffventils mit Schließkolben;
- Fig. 4:: ein nach Art einer Simplexdüse ausgebildetes Brennstoffventil mit Schließkolben;
- Fig. 5 bis 7:: Längsschnitte durch Ausführungsformen des erfindungsgemäßen Brenners; und
- Fig. 6a:: ein Querschnitt gemäß Figur 6.

In Fig. 1 sind die Brennstoffleitungen 113, die luftführenden Bauteile 114, die Brennstoff-/ Luftgemisch führenden Bauteile 115, die rauchgasführenden Bauteile 116 und die Wasserleitungen 117 des Heizkreises 144 schematisch dargestellt.

Der Brenner nach Fig. 1 besteht aus den Funktionseinheiten Luftaufbereitung 118, Brennstoffaufbereitung 119, Luftregelung 121, Brennstoffregelung 122, Mischzone 123 und Reaktionszone 124.

Die Luftaufbereitung 118 besteht aus einem Wärmetauscher zur Luftvorwärmung 125, der dem rückgeförderten Brennstoff 126 Wärme entzieht und an die zugeführte Verbrennungsluft 127 abgibt.

Die Brennstoffaufbereitung 119 besteht aus einem elektrisch beheizten Brennstofferhitzer 128, dem Wärmetauscher 125 in der Rücklaufleitung 126, der an die Luftaufbereitung 118 angekoppelt ist und einem Wärmetauscher 129, der einen Teil der bei der Verbrennungsreaktion freiwerdenden Wärme an die Brennstoffaufbereitung 119 überträgt, sowie einer Rücklaufdüse 130 mit integriertem Nadelventil.

Die Luftregelung 121 besteht aus einem Ventilator 131 und einer Luftdrossel 132, die elektromechanisch oder mechanisch betätigbar ist, wodurch eine automatisch Anpassung des geförderten Luftmassenstroms an den aktuellen Luftbedarf der Feuerung möglich ist.

Beim Brennerstart schaltet die Brennersteuerung den Brennermotor ein, der mit der Ölpumpe 62 (Fig. 2) und dem Ventilator 131 gekoppelt ist. Zunächst sind die Absperrventile 53, 54 und 55 geschlossen. Danach öffnet das elektromechanisch betätigbare Absperrventil 53 in der Vorlaufleitung 56 und das elektromechanisch betätigbare Absperrventil 55 im Nebenast 58 der Rücklaufleitung 57. Gleichzeitig schaltet die Brennersteuerung das elektrisch betriebene Heizelement 133 im Brennstofferhitzer 128 ein. Die Ölpumpe 62 fördert in dieser Betriebsphase den Brennstoff durch die Brennstoff aufbereitung 119 und den an die Luftaufbereitung 118 angekoppeleten Wärmetauscher 125. Das Nadelventil in der Rücklaufdüse 130 bleibt aufgrund der niedrigen Druckdifferenz zwischen den Messpunkten für Vorlaufdruck 33 und Rücklaufdruck 134 verschlossen. Diese Druckdifferenz ist durch die mechanisch betätigbaren Druckregelventile 60 und 59 variabel einstellbar. Der Mindestdruck in diesem System entspricht dabei dem am Messpunkt für den Rücklaufdruck 134 feststellbaren Druckwert. In allen von erwärmtem Brennstoff durchflossenen Bauteilen herrscht damit ein Überdruck, gegenüber atmosphärischem Druck. Dadurch ist sichergestellt, daß bei der Brennstoffaufheizung keine niedersiedenden Brennstoffbestandteile verdampfen und die zurückbleibenden hochsiedenden Brennstoffbestandteile keine Ablagerungen im Hydrauliksystem bilden. Darüberhinaus verhindert das Umpumpen des Brennstoffs ein frühzeitigen Austreten ungenügend vorgewärmtem Brennstoffes aus der Rücklaufdüse 130.

Durch Öffnen des elektromechanisch betätigbaren Absperrventils 54 sinkt der Rücklaufdruck bei Erreichen der erforderlichen Öltemperatur in der Wirbelkammer der Rücklaufdüse 130 ab und das Nadelventil gibt die Düsenbohrung frei. Dadurch wird der Brennstoff in der Mischkammer 123 zerstäubt und bildet ein brennbares Gemisch mit der zugeführten Verbrennungsluft 127, das in der Reaktionszone 124 verbrennt. Zur Zündung des Gemisches ist entweder ein herkömmliches Hochspannungszündssystem oder ein elektrisch beheiztes Zündelement vorgesehen. Eine andere Möglichkeit besteht darin die hohe Oberflächentemperatur des elektrisch beheizten Brennstofferhitzers 128 zur Zündung des Gemisches zu verwenden.

Die Rücklaufdüse 130 ist wie bei einem herkömmlichen Druckzerstäuberbrenner als Dralldüse ausgeführt. Mit wachsender Brennstofftemperatur nimmt der Durchsatz ab. Der Einsatz einer Rücklaufdüse 130 hat darüberhinaus den Vorteil, daß das Verhältnis zwischen rückgeförderter Brennstoffmenge und zerstäubter Brennstoffmenge bei konstantem Vorlaufdruck über einen großen Regelbereich 1:10 durch Drosseln des Rücklautruckes veränderbar ist.

Die Vorwärmung des Brennstoffes und die Verwendung einer Rücklaufdüse ermöglichen es, den Düsenquerschnitt bei gleichem Öldurchsatz erheblich größer zu wählen als dies in herkömmlichen Druckzerstäuberbrennern möglich ist. Daraus resultiert eine geringe Verstopfungsneigung der Düsenöffnung und eine erhöhte Betriebssicherheit des Systems.

Der erwärmte, unter Druck stehende Brennstoff wird bei diesem Verfahren innerhalb des Dispersionsmittels Luft zerstäubt. Ein Teil der verdampften Moleküle kondensiert zu einem kolloiddispersen System aus, der übrige Teil bleibt als stabiles Gas erhalten und bildet wie bei einem Gasbrenner ein homogenes Mischsystem. Der Anteil an kolloiddispergierten Öltröpfchen und homogen gemischten Molekülen, hängt von der durch temperatur- und druckabhängige chemische Reaktionen (z.B. Crackreaktionen beim Brennstoff Heizöl EL) beeinflussten Brennstoffzusammensetzung und dem Grad der Luftvorwärmung ab.

Der kolloiddispers verteilte Brennstoff in diesem System ist zwar zu so ausgedehnten Tröpfchen aggregiert, daß diese durch eine Phasengrenze gegen das Dispersionmittel Luft abgegrenzt sind. Anderseits sind die Partikel aber so klein, daß sie in ihrem Verhalten weitgehend gelösten Molekülen entsprechen.

Daraus ergeben sich folgende Vorteile gegenüber einer grobdispergierten Heizölverteilung herkömmlicher Druckzerstäubersysteme: (a) Durch Brownsche Bewegung verteilen sich kolloiddispergierte Öltröpfchen in der Verbrennungsluft, bis ihre Konzentration an allen Orten des Systems den gleichen Wert erreicht hat; (b) ausgezeichnete Beständigkeit des kolloiddispergierten Brennstoffes; (c) der gasförmige Anteil des Brennstoffes bildet direkt nach der Mischung durch molekularen Transport ein brennbares Gemisch mit der Verbrennungsluft. Für den kolloiddispers verteilten Anteil des Brennstoffes gelten wie bei herkömmlichen Öldruckzersstäuberbrennern die Gesetze der Spray-Verbrennung. Die beschleunigte Tropfenaufheizung und - verdampfung durch die kleinen Tropfendurchmesser und die zeitlich vorgezogene Verbrennung und damit verbundene Temperaturerhöhung des bereits in der Gasphase befindlichen Anteil des Brennstoffes ermöglichen es trotz des in der flüssigen Phase befindlichen Brennstoffanteils von einem "quasihomogen Verbrennungssystem" zu sprechen.

In der Betriebsphase des Brenners ist das elektrische Heizelement 133 abgeschaltet. Die zur Brennstofferwärmung notwendige Energie wird aus der Reaktionszone 124 ausgekoppelt. Der Wärmetauscher in der Reaktionszone 129 und der Brennstofferhitzer 128 sind als konstruktive Einheit ausführbar.

Zur Brennerabschaltung schließt die Brennersteuerung zunächst das Absperrventil 54 in der Rücklaufleitung 57 und das Absperrventil 55 im Nebenast 58 der Rücklaufleitung 57. Hierdruch verringert sich die Druckdifferenz zwischen Vor- und Rücklauf an den Meßpunkten 133 und 134 und das Nadelventil in der Rücklaufdüse 130 schließt. Die Verbrennungsreaktion ist dadurch unterbrochen. Der hohe Druck in der Brennstoffaufbereitung 119 verhindert ein Verdampfen des noch heißen Brennstoffes nach der Brennerabschaltung. Zum Schluß schließt die Brennersteuerung das elektromechanisch betätigbare Absperrventil 53 in der Vorlaufleitung 56 und schaltet den Brennermotor ab.

In der Figur 3 ist ein erstes Ausführungsbeispiel eines insgesamt mit 201 bezeichneten Brennerventils dargestellt. Dieses Brennerventil 201 besitzt ein Gehäuse 202 mit einer Ventildüsenbohrung 203, in welche über eine Öffnung 204 eine Zuführleitung (nicht dargestellt) einmündet. Optional kann das Brennstoffventil 201 mit einer zusätzlichen Öffnung 205 versehen sein, die ebenfalls in die Ventildüsenbohrung 203 einmündet. An diese zusätzliche Öffnung 205 kann eine Rücklaufleitung (nicht dargestellt) angeschlossen werden, so dass das Brennstoffventil 201 sowohl in einem reinen Vorlaufsystem als auch in einem Rücklaufsystem verwendbar ist. Bei der Verwendung in einem Vorlaufsystem ist die Öffnung 205 mit einem Stopfen verschlossen.

In die Ventildüsenbohrung 203 ist eine Ventildüse 206 eingeschraubt, in welche ein Ventilstößel 207 eingesetzt ist. Dieser Ventilstößel 207 wird mittels einer Schließfeder 208 in einer Schließstellung gehalten. Erhöht sich der Druck in der Ventildüsenbohrung 203 über einen bestimmten Wert, dann öffnet die Ventildüse 206 selbsttätig, indem der Ventilstößel 207 ausgeschoben wird.

In Figur 3 ist außerdem erkennbar, dass in entsprechende Bohrungen oder sonstige Ausnehmungen des Gehäuses 202 Heizpatronen 209 eingesetzt sind. Wird über diese Heizpatronen 209, die elektrisch betrieben werden, das Gehäuse 202 erhitzt, dann wird der in der Ventildüsenbohrung 203 sich befindende Brennstoff ebenfalls erhitzt. Die Ventildüsenbohrung 203 dient somit als Vorwärmkammer 210. Der aus der Ventildüse 206 austretende Brennstoff ist vorgewärmt, wodurch sich die oben erwähnten Vorteile ergeben.

Die Figur 4 zeigt ein zweites Ausführungsbeispiel eines insgesamt mit 211 bezeichneten Brennstoffventils, welches einen geringfügig geänderten Aufbau aufweist. Die Vorwärmkammer 210 mündet in eine Simplexdüse 212, welche von einem Ventilstößel 213 verschlossen wird. Auch hier wird der Ventilteller 214 bei Erreichen eines bestimmten Drucks des Brennstoffs in der Vorwärmkammer 210 von der Öffnung der Simplexdüse 212 abgehoben. Da die Merkmale einer Simplexdüse bekannt sind, d. h. der umgekehrt proportionale Zusammenhang zwischen Durchsatz und Temperatur des Brennstoffs, wird hierauf nicht näher eingegangen. Es sei noch angemerkt, dass die Lagerung 215 des Ventilstößels 213 in der Figur 4 lediglich beispielhaft wiedergegeben ist. Andere Konstruktionen sind denkbar und sollen von der Erfindung ebenfalls umfasst sein.

Wichtig ist jedoch, dass die Brennstoffventile 201 und 211 mit einer von Heizpatronen 209 gebildeten Heizeinrichtung 216 versehen sind, wobei bei den Ausführungsbeispielen die Heizpatronen 209 in entsprechende Öffnungen eingesetzt sind. Es ist jedoch auch denkbar, dass die Heizeinrichtung 216 formschlüssig an den Brennstoffventilen 201 und 211 anmontiert sind. Über die Heizpatronen 209 wird das Gehäuse 202 des Brennstoffventils 201 bzw. 211 erwärmt und über dieses Gehäuses 202 der in der Vorwärmkammer 210 sich befindende Brennstoff. Bei Erreichen einer bestimmten Temperatur oder bei Erhöhen des Drucks des Brennstoffs in der Vorwärmkammer 210 auf einen bestimmten Wert wird der Ventilstößel 207 bzw. 213 abgehoben und es kann Brennstoff aus dem Brennstoffventil 201 bzw. 211 austreten. Der unter Druck austretende erwärmte Brennstoff vernebelt bei der Entspannung und kann optimal mit der ggf. vorgewärmten Verbrennungsluft gemischt werden.

In der Figur 5 ist ein insgesamt mit 301 bezeichneter Brenner dargestellt, der den nachfolgend beschriebenen Aufbau aufweist. Innerhalb eines rotationssymmetrischen Reaktionskörpers 302 befindet sich ein Wärmetauscherelement 303, in welchem der Brennstoff vorgewärmt wird. Dieser wird über eine Zuführleitung 304 dem Wärmetauscherelement 303 zugeführt und gelangt in einen Ringkanal 305, der von zwei konzentrischen Hülsen 306 und 307 gebildet wird. In den Ringkanal 305 wird der Brennstoff über eine Verbindungsleitung 308 eingeführt bzw. aus dem Ringkanal 305 über eine Leitung 309 herausgeführt. Leitung 309 mündet in eine Rücklaufdüse 310, die ab einem bestimmten, in der Leitung 309 herrschenden Druck öffnet und den Brennstoff in eine innere Mischkammer 311 zerstäubt. In diese Mischkammer 311 münden außerdem Luftkanäle 312, über welche die Verbrennungsluft zugeführt wird. Diese Verbrennungsluft durchströmt das Wärmetauscherelement 303 über eine Leitung 313 sowie einen Ringkanal 314.

Bei geschlossener oder geöffneter Rücklaufdüse 310 wird der über die Leitung 309 zugeführte Brennstoff über eine Rücklaufleitung 315 in den Tank zurückgeführt. Diese Rücklaufleitung 315 befindet sich in der Nähe der Leitung 313, so dass über die die Leitung 313 durchströmende Luft der in der Rücklaufleitung 315 sich befindende Brennstoff gekühlt bzw. über diesen Brennstoff die Luft erwärmt wird. Bei hohen rückgeförderten Brennstoffmengen ist ein besonderer Ölkühler vorgesehen, der entweder von der zugeführten Verbrennsluft oder vom Ölmassenstrom oder beidem durchgeströmt wird.

Das Wärmetauscherelement 303 weist eine Umfangsnut 316 auf, in welche ein Heizelement 317 in Form einer Heizwendel 318 eingelegt ist. Über diese Heizwendel 318 wird in der Startphase die innere Hülse 306 und über diese der im Ringkanal 305 sich befindende Brennstoff vorgewärmt. Dabei steht der Brennstoff im Ringkanal 305 unter Druck. Die innere Hülse 306 ist auf die Heizwendel 318 aufgepreßt und an ihren Stirnseiten verschweißt, wodurch die Heizwendel 318 fixiert und geschützt wird. Die Heizwendel 318 kann zusätzlich mit einem (nicht dargestellten) Thermoelement ausgestattet sein.

Die Rücklaufdüse 310 befindet sich in einer Überwurfmutter 319, so dass sie bei Bedarf, z. B. zu Reparatur- oder Wartungszwecken, schnell ausgebaut werden kann. An der Rückseite der Düse 310 ist der Ventilstößel 320 erkennbar, der über eine Druckfeder 321 vorgespannt ist. Das Brennstoffventil kann auch als konstruktive Einheit die Feder enthalten.

Auf die Überwurfmutter 319 ist das innere Mischkammergehäuse 322 aufgesetzt, welches vom äußeren Mischkammergehäuse 323 übergriffen ist. Zwischen dem inneren und dem äußeren Mischkammergehäuse befindet sich also eine weitere Mischkammer 324, die zur weiteren Homogenisierung des Brennstoff-Luft-Gemisches dient. Aus dieser äußeren Mischkammer 324 wird das Gemisch dem Reaktionskörper 302 zugeführt und durchströmt diesen radial nach außen. Nach dem Entzünden brennt das Gemisch außerhalb des Reaktionskörpers 302 ab, wobei der Reaktionskorper 302 während des Betriebes glüht. Die Strahlungswärme des Reaktionskörpers 302 wird radial nach innen sowohl auf das zwischen dem Reaktionskörper 302 und dem Wärmetauscherelement 303 sich befindenden Brennstoff-Luft-Gemisch als auch auf die äußere Hülse 307 übertragen, wodurch das Gemisch und der im Ringkanal 305 sich befindende Brennstoff erwärmt werden. Während des Betriebes ist das Heizelement 317, welchem über die elektrischen Leitungen 325 Energie zugeführt wird, abgeschaltet oder zwecks Aufrechterhaltung einer bestimmten Temperatur z. B. über einen Regler taktend betrieben.

Die Flammenüberwachung an der Außenseite des Reaktionskörpers 302 erfolgt über einen in den Feuerraum oder in den Vormischbereich blickenden Flackerdetektor 326, der von unten durch den Reaktionskörper 302 hindurchsieht. Eine Flammenüberwachung mittels Ionisationselektrode, die oberhalb des Reaktionskörpers angeordnet ist oder in diesen hineinragt, ist ebenfalls möglich.

Die in der Figur 5 dargestellte Ausführungsform eines Brenners hat den wesentlichen Vorteil, dass aufgrund des geringen Abstandes des Ölfilmes im Ringkanal 305 zu der vom Reaktionskörper 302 gebildeten Strahlungsquelle der Brennstoff innerhalb kürzester Zeit, insbesondere in der Startphase aufgeheizt wird. Die Wärme fließt dem Ölfilm dabei radial von innen zu. Im Brennerbetrieb heizt die Strahlungswärmeabgabe des Reaktionskörpers die äußere Hülse des Ringkanals auf. Diese gibt die Wärme an den Ölfilm weiter. Beim Brennerstart wird der Ölfilm dementsprechend radial von innen aufgeheizt, im Brennerbetrieb erfolgt die Beheizung durch die Wärmeabgabe (Strahlung, Leitung) des Reaktionskörpers.

Außerdem bietet der Ringkanal 305 eine große Wärmetauscherfläche. Alternativ kann der rotationssymmetrische Reaktionskörper 302 auch als flächiger Körper ausgebildet sein, wobei unmittelbar unterhalb dieses flächigen Körpers anstelle des Ringkanals 305 ebenfalls ein Wärmetauscher für die Aufwärmung des Brennstoffs vorzusehen ist.

Beim Ausführungsbeispiel der Figur 6 kontaktiert das Wärmetauscherelement 303 direkt den Reaktionskörper 302, wodurch der in der Verbindungsleitung 308 sich befindende Brennstoff über Wärmeleitung aufgewärmt wird. Das Heizelement 317 zur Erwärmung des Brennstoffes in der Startphase ist als Heizstab 327 ausgebildet, der in eine entsprechende Bohrung 328 (siehe Figur 6a) des Wärmetauscherelements 303 eingesetzt ist. Diese Bohrung 328 ist über einen Teil ihrer Länge segmentartig aufgebrochen, so dass der Heizstab 327 in diesem Bereich 329 offen zugänglich ist. Dieser Bereich 329 steht über einen Ausbruch 330 sowie eine Verbindungsleitung 331 mit einer Kammer 332 in Verbindung, die ihrerseits über den Ringkanal 333 mit der äußeren Mischkammer 324 verbunden ist. Auf diese Weise kann sich am Ende der Startphase das Brennstoff-Luft-Gemisch, welches über die Verbindungsleitung 331 in den Ausbruch 330 eintreten kann, am glühenden Heizstab 327 entzünden, so dass die Flamme den Reaktionskörper 302 durchdringen kann, wodurch der Brenner 301 in Gang gesetzt wird. Ein Zurückschlagen der Flamme aus dem Ausbruch 330 in die Kammer 332 wird durch den verhältnismäßig kleinen Querschnitt der Verbindungsleitung 331 sowie deren Länge erreicht, wodurch eine sichere Flammenrückschlagsicherung geschaffen wird. Die hohe Geschwindigkeit des Brennstoff-Gas-Gemisches und der geringe Abstand der Flächen und die relativ große Länge der Flächen (Löschabstand) der Verbindungsleitung 331 verhindern ein Entzünden des Gemisches in der Kammer 332.

Beim Ausführungsbeispiel der Figur 7 ist das Wärmetauscherelement 303 von einer Rohrwendel 333 umschlungen, in welcher der Brennstoff geführt wird. Diese Rohrwendel 333 ist sowohl an die Verbindungsleitung 308 als auch an die Leitung 309 angeschlossen, wobei auch die Rohrwendel 333 im Gegenstrom durchströmt wird. Diese Rohrwendel 333 wird vom glühenden Reaktionskörper 322 angestrahlt, wodurch der darin fließende Brennstoff erwärmt wird.

## Patentansprüche

1. Verbrennungsverfahren mit Erzeugung eines brennbaren Gemisches aus einem flüssigen Brennstoff und Verbrennungsluft und zu dessen Verbrennung, bei dem:
- der flüssige Brennstoff in einer Aufheizphase bei geschlossenem Brennstoffventil (201, 211) unter Druck gesetzt wird,
- der unter Druck stehende und flüssige Brennstoff erwärmt wird,
- nach der Aufheizphase das Brennstoffventil (201, 211) geöffnet wird und der unter Druck stehende und erwärmte flüssige Brennstoff über eine Düse zerstäubt und verdampft wird,
- der verdampfte Brennstoff mit der Verbrennungsluft vermischt wird, wobei zumindest ein Teil des verdampften Brennstoffs kondensiert, so daß ein kolloiddisperses und/oder molekulardisperses Brennstoff-Luft-Gemisch entsteht,
- zur Beendigung der Verbrennung das Brennstoffventil (201, 211) geschlossen wird, und
- bei geschlossenem Brennstoffventil (201, 211) der unter Druck stehende erwärmte und flüssige Brennstoff abgekühlt wird.

2. Verfahren nach Anspruch 1, dadurch gekennzeichnet, daß die Verbrennungsluft vor dem Mischvorgang erwärmt wird.

3. Vorverdampfender und vorvermischender Brenner für flüssige Brennstoffe, insbesondere zur Durchführung eines Verfahrens nach einem der vorhergehenden Ansprüche, mit einem oder mehreren Brennstofferhitzern (128) zur Erwärmung des flüssigen Brennstoffes, mit einem Mittel zum Erhöhen des Drucks im Brennstoff, mit einer Düse zur Zerstäubung und zum Verdampfen des Brennstoffs und zum Vermischen des Brennstoffs mit Verbrennungsluft, wobei zumindest ein Teil des verdampften Brennstoffs kondensiert, so daß ein kolloiddisperses und/oder molekulardisperses Brennstoff-Luft-Gemisch entsteht, und wobei der Brenner ein den flüssigen Brennstoff während einer Aufheizphase vor der Verbrennung als auch während einer Abkühlphase nach der Verbrennung unter gegenüber Umgebungsdruck erhöhtem Druck und Luftabschluß haltendes Hydrauliksystem mit einem absperrbaren Brennstoffventil (201, 211) aufweist, welches den flüssigen Brennstoff sowohl in der Aufheizphase, während der Verbrennung als auch in der Abkühlphase unter Druck hält.

4. Brenner nach Anspruch 3, dadurch gekennzeichnet, daß zur Zerstäubung des erwärmten Brennstoffes eine Dralldüse vorgesehen ist, die als Rücklaufdüse (130) mit integriertem Nadelventil ausgeführt ist.

5. Brenner nach Anspruch 3 oder 4, dadurch gekennzeichnet, daß die Dralldüse (130) ein Nadelventil aufweist, welches in der Rücklaufdüse bei einer bestimmten, einstellbaren Druckdifferenz zwischen Vor- und Rücklaufdruck die Düsenöffnung freigibt.

6. Brenner nach einem der Ansprüche 3 bis 5, dadurch gekennzeichnet, daß die Brennstoffvorwärmtemperatur je nach verwendetem Brennstoff so hoch einstellbar ist, daß der Brennstoff unter atmosphärischen Bedingungen verdampfbar ist.

7. Brenner nach einem der Ansprüche 3 bis 6, dadurch gekennzeichnet, daß der erwärmte Brennstoff durch Druckabsenkung am Düsenaustritt und Mischung mit vorgewärmter Verbrennungsluft gleicher Temperatur nahezu vollständig verdampfbar ist.

8. Brenner nach einem der Ansprüche 3 bis 7, dadurch gekennzeichnet, daß durch Druckabsenkung am Düsenaustritt und Mischung mit nur wenig vorgewärmter Verbrennungsluft oder nicht vorgewärmter Verbrennungsluft ein Teil des Brennstoffes nach der Druckabsenkung am Düsenaustritt ein kolloiddisperses System und der andere Teil des Brennstoffes ein molekulardisperses System mit der zugeführten Verbrennungsluft bildet.

9. Brenner nach einem der Ansprüche 3 bis 8, dadurch gekennzeichnet, daß zur Verbrennung des in der Verbrennungsluft dispergierten Brennstoffes ein durchlässiger Reaktionsbrenner (124) vorgesehen ist.

10. Brenner nach einem der Ansprüche 3 bis 9, dadurch gekennzeichnet, daß bei Ankoppelung eines insbesondere elektrisch betriebenen Brennstofferhitzers (128) an die Reaktionszone (124) durch die Oberflächentemperatur des Brennstofferhitzers (128) das Brennstoff-/Luftgemisch entzündbar ist.

11. Brenner nach einem der Ansprüche 3 bis 10, dadurch gekennzeichnet, daß für die Brennstoffaufbereitung ein oder zwei Brennstofferhitzer (128), ein Lufterhitzer (125) und eine Rücklaufdüse (130)mit integriertem Nadelventil vorgesehen sind.

12. Brenner nach einem der Ansprüche 3 bis 11, dadurch gekennzeichnet, daß die Druckdifferenz zwischen Vor- und Rücklaufdruck während eines Brennerbetriebszykluses (Brennerstart, Brennerbetrieb, Brennerabschaltung) durch die Brennersteuerung je nach verwendeter Brennstoffregelung (122) entweder stufenlos, in Stufen oder pulsierend veränderbar ist.

13. Brenner nach einem der Ansprüche 3 bis 12, dadurch gekennzeichnet, daß die Brennstoff führenden Leitungen durch ein in der Rücklaufdüse (130) integriertes Nadelventil sowie durch Absperrventile (53, 54, 55) druckdicht abschließbar sind.

14. Brenner nach einem der Ansprüche 3 bis 13, dadurch gekennzeichnet, daß ein kolloiddisperses und/oder molekulardisperses Brennstoff-Luft-Gemisch verbrannt wird.

15. Brenner nach Anspruch 3, dadurch gekennzeichnet, daß die Schließkraft des Ventilstössels (207, 213) während der Brennerstart- und Abschaltphase größer ist als die durch die Differenz zwischen dem Vor- und Rücklaufdruck hervorgerufene entgegengesetzt wirkende Kraft am Ventilstössel (207, 213).

16. Brenner nach einem der Ansprüche 3 bis 15, dadurch gekennzeichnet, daß eine Umwälzpumpe vorgesehen ist, die den Brennstoff während der Brennerstartphase bei geringer Druckdifferenz zwischen Vor- und Rücklaufdruck und geschlossenen Brennerventil in der Brennstoffaufbereitung umpumpt.

17. Brenner nach einem der Ansprüche 3 bis 16, dadurch gekennzeichnet, daß eine Brennstoffregeleinrichtung (122) vorgesehen ist, die durch Absenken des Rücklaufdruckes und/oder durch Anheben des Vorlaufdruckes bei Erreichen der erforderlichen Brennstofftemperatur über ein Nadelventil in der Rücklaufdüse (130) die Düsenbohrung freigibt und dadurch die Gemischbildung ermöglicht.

18. Brenner nach Anspruch 16, dadurch gekennzeichnet, daß der zur Brennstoffpumpe rückgeförderte Brennstoff zur Vorheizung der Verbrennungsluft in einem Wärmetauscher (125) einsetzbar ist.

19. Brenner nach einem der Ansprüche 3 bis 18, dadurch gekennzeichnet, daß das Brennstoffventil (301, 311) bei einer bestimmten Druckdifferenz zwischen dem Druck in der Zuführleitung und einer Rücklaufleitung öffnet und/oder ab einer bestimmten Temperatur des im Ventilinnenraum sich befindenden Brennstoffs öffnet.

20. Brenner nach einem der Ansprüche 3 bis 19, dadurch gekennzeichnet, daß in der Zuführleitung ein Druckausgleichsgefäß, z. B. ein Faltenbalg, insbesondere ein Metallfaltenbalg, vorgesehen ist.

21. Brenner nach einem der Ansprüche 3 bis 20, dadurch gekennzeichnet, daß das Brennstoffventil (311) als Simplexdüse mit Schließkolben (313) ausgebildet ist.

22. Brenner nach einem der Ansprüche 3 bis 21, dadurch gekennzeichnet, daß bei geöffnetem Brennstoffventil (301, 311) eine Induktionswirkung für die Verbrennungsluft zur Ermöglichung eines Brennerbetriebes ohne Gebläseunterstützung entsteht.

23. Brenner nach einem der Ansprüche 3 bis 22, dadurch gekennzeichnet, daß je nach verwendeter Brennstoffregeleinrichtung durch Anheben des Rücklaufdruckes und/oder durch Absenken des Vorlaufdruckes auf das Niveau des Rücklaufdruckes die Brennstoffzufuhr in die Reaktionszone (124) abschaltbar ist.

24. Brenner nach einem der Ansprüche 3 bis 23, dadurch gekennzeichnet, daß das Brennstoffventil (301, 311) ab einer bestimmten Druckdifferenz zwischen Ventilinnendruck und Atmosphärendruck öffnet und/oder eine Rücklauföffnung (305) aufweist und mit einer Rücklaufleitung kombinierbar ist und insbesondere in der Rücklaufleitung ein verstellbarer Strömungswiderstand, insbesondere ein Absperrventil, vorgesehen ist.

25. Brenner nach einem der Ansprüche 3 bis 24, dadurch gekennzeichnet, daß das Hydrauliksystem jeweils ein in der Vorlaufleitung (56) und Rücklaufleitung (57) angeordnetes elektromagnetisch betätigbares Absperrventil und insbesondere ein elektromechanisch betätigbares Druckregelventil (60) aufweist.

26. Brenner nach einem der Ansprüche 3 bis 25, dadurch gekennzeichnet, dass zum Einstellen des Rücklaufdrucks ein oder mehrere mechanisch oder elektromechanisch betätigbare Druckregelventile (59) vorgesehen sind.

27. Brenner nach einem der Ansprüche 3 bis 26 dadurch gekennzeichnet, dass das Brennstoffventil (301, 311) unmittelbar nach dem Ventilstößel (307, 313) ins Freie ausmündet.

28. Brenner nach einem der Ansprüche 3 bis 27, dadurch gekennzeichnet, dass der Brennstofferhitzer oder die Heizeinrichtung (316) von wenigstens einem elektrischen Heizstab, Heizpatrone (309) oder dergl. gebildet wird, insbesondere kurz nach dem Start der Verbrennung abschaltbar ist.

29. Brenner nach einem der Ansprüche 3 bis 28, dadurch gekennzeichnet, dass die Heizeinrichtung (316) im und/oder am Brennstoffventil (301, 311) vorgesehen ist.

30. Brenner nach einem der Ansprüche 3 bis 29, dadurch gekennzeichnet, dass ein elektrisches Heizelement (217) vorgesehen ist, das mit der Heizzone in Verbindung steht, welches insbesondere als Heizstab (227) oder als Heizwendel (218) ausgebildet ist und/oder abschnittsweise mit einem das Brennstoff-Luft-Gemisch führenden Bereich (230) in Verbindung steht und in Richtung der Gemischaufbereitung eine Flammenrückschlagsicherung (231) vorgesehen ist.

31. Brenner nach einem der Ansprüche 4 bis 30, dadurch gekennzeichnet, dass die Rücklaufleitung (215) im Bereich der Zuführleitung (213) für die Verbrennungsluft vorgesehen ist.

32. Brenner nach einem der Ansprüche 3 bis 31, dadurch gekennzeichnet, dass er eine Zuführleitung (204) für den Brennstoff, eine Mischzone (211), in welcher der Brennstoff mit der Verbrennungsluft gemischt wird und ein mit der Zuführleitung (204) verbundenes und in die Mischzone (211) ausmündendes Brennstoffventil (210) aufweist, wobei die Zuführleitung (204) mit einer Heizzone (205) versehen ist, in welcher der zugeführte Brennstoff von einem Reaktionskörper (202) erwärmt wird.

33. Brenner nach Anspruch 32, dadurch gekennzeichnet, dass die Heizzone (205) in unmittelbarer Nachbarschaft zum Reaktionskörper (202) angeordnet ist, jedoch von ihm beabstandet ist und/oder direkt mit dem Reaktionskörper (202) verbunden ist und/oder als Ringkanal (205) oder als Rohrwendel (233) ausgebildet ist.

## Claims

1. Combustion process having generation of a combustible mixture of a liquid fuel and air of combustion and for the combustion thereof, in which:
- the liquid fuel is pressurised in a heat-up phase with the fuel valve (201, 211) closed,
- the pressurised liquid fuel is heated,
- after the heat-up phase the fuel valve (201, 211) is opened, and the pressurised, heated liquid fuel is atomised and vaporised by way of a nozzle,
- the vaporised fuel is mixed with the air of combustion, with at least part of the vaporised fuel condensing, such that there arises a colloidally and/or molecularly disperse fuel-air mixture,
- in order to terminate the combustion the fuel valve (210, 211) is closed, and
- with the fuel valve (210, 211) closed the pressurised, heated liquid fuel is cooled down.

2. Process according to Claim 1, characterised in that the air of combustion is heated before the mixing process.

3. Pre-vaporising and pre-mixing burner for liquid fuels, in particular in order to carry out a process according to one of the preceding claims, having one or more fuel heaters (128) in order to heat the liquid fuel, having a means of raising the pressure in the fuel, having a nozzle in order to atomise and vaporise the fuel and to mix the fuel with air of combustion, with at least part of the vaporised fuel condensing, such that there arises a colloidally and/or molecularly disperse fuel-air mixture, and with the burner having a hydraulic system which during a heat-up phase before combustion and also during a cooling-down phase after combustion holds the liquid fuel under pressure greater than ambient pressure and with the exclusion of air and has a shuttable fuel valve (201, 211) which in the heat-up phase, during combustion and also in the cooling-down phase holds the liquid fuel under pressure.

4. Burner according to Claim 3, characterised in that there is provided in order to atomise the heated fuel a swirl nozzle which is embodied as a return nozzle (130) having an integrated needle valve.

5. Burner according to Claim 3 or 4, characterised in that the swirl nozzle (130) has a needle valve which at a certain adjustable pressure difference between the forward and the return pressure unblocks the nozzle opening in the return nozzle.

6. Burner according to one of Claims 3 to 5, characterised in that the fuel pre-heating temperature is adjustable, depending on the fuel used, to a level such that the fuel is vaporisable under atmospheric conditions.

7. Burner according to one of Claims 3 to 6, characterised in that the heated fuel is virtually completely vaporisable by lowering of the pressure at the nozzle outlet and mixing with air of combustion which is pre-heated to the same temperature.

8. Burner according to one of Claims 3 to 7, characterised in that, as a result of lowering of the pressure at the nozzle outlet and mixing with air of combustion which is pre-heated only slightly or is not pre-heated, after the lowering of the pressure at the nozzle outlet part of the fuel forms with the supplied air of combustion a colloidally disperse system and the other part of the fuel forms a molecularly disperse system.

9. Burner according to one of Claims 3 to 8, characterised in that there is provided for the combustion of the fuel dispersed in the air of combustion a permeable reaction burner (124).

10. Burner according to one of Claims 3 to 9, characterised in that when an in particular electrically operated fuel heater (128) is coupled to the reaction zone (124) the fuel-air mixture is ignitable as a result of the surface temperature of the fuel heater (128).

11. Burner according to one of Claims 3 to 10, characterised in that there are provided for fuel preparation one or two fuel heaters (128), an air heater (125) and a return nozzle (130) having an integrated needle valve.

12. Burner according to one of Claims 3 to 11, characterised in that the pressure difference between the forward and the return pressure during a burner operation cycle (burner start-up, burner operation, burner switch-off) is modifiable by the burner control in step-less, step-wise or pulse-wise manner depending on the fuel regulation (122) used.

13. Burner according to one of Claims 3 to 12, characterised in that the lines which guide fuel are closable in pressure-tight manner by a needle valve integrated in the return nozzle (130) as well as by cut-off valves (53, 54, 55).

14. Burner according to one of Claims 3 to 13, characterised in that there is combusted a colloidally and/or molecularly disperse fuel-air mixture.

15. Burner according to Claim 3, characterised in that the closing force of the valve lifter (207, 213) during the burner start-up and switch-off phase is greater than the opposing force acting on the valve lifter (207, 213), which is brought about by the difference between the forward and the return pressure.

16. Burner according to one of Claims 3 to 15, characterised in that there is provided a circulating pump which during the burner start-up phase with a small pressure difference between the forward and the return pressure and with the burner valve closed pumps round the fuel in fuel preparation.

17. Burner according to one of Claims 3 to 16, characterised in that there is provided a fuel regulating device (122) which by lowering of the return pressure and/or raising of the forward pressure when the required fuel temperature is reached unblocks the nozzle bore by way of a needle valve in the return nozzle (130) and thus enables the mixture to form.

18. Burner according to Claim 16, characterised in that the fuel conveyed back to the fuel pump is usable in a heat exchanger (125) in order to pre-heat the air of combustion.

19. Burner according to one of Claims 3 to 18, characterised in that the fuel valve (301, 311) opens at a certain pressure difference between the pressure in the supply line and in a return line and/or opens above a certain temperature of the fuel located in the valve interior.

20. Burner according to one of Claims 3 to 19, characterised in that there is provided in the supply line a pressure compensation vessel, for example a bellows, in particular a metal bellows.

21. Burner according to one of Claims 3 to 20, characterised in that the fuel valve (311) is constructed as a simplex nozzle having a closing plunger (313).

22. Burner according to one of Claims 3 to 21, characterised in that when the fuel valve (301, 311) is open there arises an induction effect for the air of combustion in order to enable the burner to operate without assistance from a blower.

23. Burner according to one of Claims 3 to 22, characterised in that depending on the fuel regulating device used the fuel supply into the reaction zone (124) may be switched off by raising of the return pressure and/or lowering of the forward pressure to the level of the return pressure.

24. Burner according to one of Claims 3 to 23, characterised in that the fuel valve (301, 311) opens above a certain pressure difference between the valve internal pressure and atmospheric pressure and/or has a return opening (305) and is combinable with a return line, and in particular there is provided in the return line a settable flow resistance means, in particular a cut-off valve.

25. Burner according to one of Claims 3 to 24, characterised in that the hydraulic system has, arranged both in the forward line (56) and in the return line (57), an electromagnetically activatable cut-off valve and in particular an electromechanically activatable pressure regulating valve (60).

26. Burner according to one of Claims 3 to 25, characterised in that there is/are provided one or more mechanically or electromechanically activatable pressure regulating valves (59) in order to adjust the return pressure.

27. Burner according to one of Claims 3 to 26, characterised in that the fuel valve (301, 311) opens to the outside immediately downstream of the valve lifter (307, 313).

28. Burner according to one of Claims 3 to 27, characterised in that the fuel heater or the heating device (316) is formed by at least one electric heating rod, heating cartridge (309) or the like, in particular may be switched off shortly after combustion start-up.

29. Burner according to one of Claims 3 to 28, characterised in that the heating device (316) is provided in and/or on the fuel valve (301, 311).

30. Burner according to one of Claims 3 to 29, characterised in that there is provided an electric heating element (217) which is connected to the heating zone, is constructed in particular as a heating rod (227) or as a heating coil (218) and/or is connected section-wise to a region (230) which guides the fuel-air mixture, and there is provided in the direction of mixture preparation a flashback arrester (231).

31. Burner according to one of Claims 4 to 30, characterised in that the return line (215) is provided in the region of the supply line (213) for the air of combustion.

32. Burner according to one of Claims 3 to 31, characterised in that it has a supply line (204) for the fuel, a mixing zone (211) in which the fuel is mixed with the air of combustion and a fuel valve (210) which is connected to the supply line (204) and opens into the mixing zone (211), with the supply line (204) being provided with a heating zone (205) in which the supplied fuel is heated by a reaction body (202).

33. Burner according to Claim 32, characterised in that the heating zone (205) is arranged in the immediate vicinity of the reaction body (202) while being distanced therefrom and/or is connected directly to the reaction body (202) and is constructed as an annular channel (205) or as a coiled tube (233).

## Revendications

1. Procédé de combustion avec production d'un mélange combustible de combustible liquide et d'air de combustion et pour la combustion dudit mélange, dans lequel :
- le combustible liquide est pressurisé lors d'une phase d'échauffement, la soupape de combustible (201, 211) étant fermée,
- le combustible liquide pressurisé est chauffé,
- après la phase d'échauffement, la soupape de combustible (201, 211) est ouverte et le combustible liquide chauffé pressurisé est atomisé et vaporisé par une buse,
- le combustible vaporisé est mélangé à l'air de combustion, une partie au moins du combustible vaporisé se condensant, de sorte qu'il se forme un mélange combustible-air en dispersion colloïdale et/ou moléculaire,
- pour mettre fin à la combustion, la soupape de combustible (201, 211) est fermée, et
- la soupape de combustible étant fermée (201, 211), le combustible liquide pressurisé et chauffé est refroidi.

2. Procédé selon la revendication 1, caractérisé en ce que l'air de combustion est chauffé avant la phase de mélange.

3. Brûleur de prévaporisation et de prémélange pour combustibles liquides, en particulier pour mettre en oeuvre un procédé selon l'une des revendications précédentes, avec un ou plusieurs dispositifs de chauffe de combustible (128) pour chauffer le combustible liquide, avec un moyen pour élever la pression du combustible, avec une buse pour atomiser et vaporiser le combustible et pour mélanger le combustible avec l'air de combustion, une partie au moins du combustible vaporisé se condensant, de sorte qu'il se forme un mélange combustible/air à dispersion colloïdale et/ou moléculaire, et le brûleur présentant un système hydraulique qui maintient, pendant une phase d'échauffement avant la combustion ainsi que pendant une phase de refroidissement après la combustion, le combustible liquide sous une pression élevée par rapport à la pression ambiante et à l'abri de l'air, ledit système étant doté d'une soupape de combustible obturable (201, 211) qui maintient le combustible liquide sous pression tant lors de la phase d'échauffement, pendant la combustion, que lors de la phase de refroidissement.

4. Brûleur selon la revendication 3, caractérisé en ce que pour atomiser le combustible échauffé, il est prévu un cylindre de turbulence, réalisé sous la forme d'une buse de conduit de retour (130) à soupape à pointeau intégrée.

5. Brûleur selon la revendication 3 ou 4, caractérisé en ce que le cylindre de turbulence (130) présente une soupape à pointeau qui libère l'ouverture de la buse de conduit de retour lorsque la différence de pression entre la pression du conduit d'alimentation et la pression du conduit de retour atteint une valeur prédéterminée réglable.

6. Brûleur selon l'une des revendications 3 à 5, caractérisé en ce que la température de préchauffage du combustible peut être réglée selon le combustible utilisé à une valeur telle que le combustible est vaporisable sous les conditions atmosphériques.

7. Brûleur selon l'une des revendications 3 à 6, caractérisé en ce que le combustible chauffé est pratiquement entièrement vaporisable par abaissement de la pression en sortie de buse et mélange avec de l'air de combustion préchauffé à la même température.

8. Brûleur selon l'une des revendications 3 à 7, caractérisé en ce qu'en abaissant la pression en sortie de buse et en mélangeant avec de l'air de combustion uniquement faiblement préchauffé ou de l'air de combustion non préchauffé, on note qu'après l'abaissement de pression en sortie de buse, une partie du combustible forme un système à dispersion colloïdale tandis que l'autre partie du combustible forme un système à dispersion moléculaire avec l'air de combustion admis.

9. Brûleur selon l'une des revendications 3 à 8, caractérisé en ce qu'un brûleur à réaction (124) perméable est prévu pour la combustion du combustible en dispersion dans l'air de combustion.

10. Brûleur selon l'une des revendications 3 à 9, caractérisé en ce que lors du couplage d'un dispositif de chauffage (128) en particulier électrique à la zone de réaction (124), le mélange combustible/air est inflammable par la température superficielle du dispositif de chauffage de combustible (128).

11. Brûleur selon l'une des revendications 3 à 10, caractérisé en ce qu'il est prévu, pour la préparation du combustible, un ou deux dispositifs de chauffage de combustible (128), un dispositif de chauffage d'air (125) et une buse de conduit de retour (130) à soupape à pointeau intégrée.

12. Brûleur selon l'une des revendications 3 à 11, caractérisé en ce que la différence de pression entre la pression de conduit d'alimentation et la pression de conduit de retour pendant un cycle de fonctionnement du brûleur (démarrage du brûleur, fonctionnement du brûleur, arrêt du brûleur) peut être modifiée sans palier, par paliers ou de manière pulsée par la commande du brûleur en fonction du réglage de combustible utilisé (122).

13. Brûleur selon l'une des revendications 3 à 12, caractérisé en ce que les conduits transportant le combustible peuvent être obturés de manière étanche à la pression par une soupape à pointeau intégrée dans la buse de conduit de retour (130) comme par des soupapes d'arrêt (53, 54, 55).

14. Brûleur selon l'une des revendications 3 à 13, caractérisé en ce qu'un mélange combustible/air à dispersion colloïdale et/ou moléculaire est brûlé.

15. Brûleur selon la revendication 3, caractérisé en ce que la force de fermeture du poussoir de soupape (207, 213) pendant les phases de démarrage et d'arrêt du brûleur est supérieure à la force s'exerçant en sens opposé sur le poussoir de soupape (207, 213) du fait de la différence entre la pression du conduit d'alimentation et la pression du conduit de retour.

16. Brûleur selon l'une des revendications 3 à 15, caractérisé en ce qu'il est prévu une pompe de circulation qui pompe le combustible pendant la phase de démarrage du brûleur en cas de faible différence de pression entre le conduit d'alimentation et le conduit de retour et en cas de fermeture de la soupape de brûleur dans la zone de préparation du combustible.

17. Brûleur selon l'une des revendications 3 à 16, caractérisé en ce qu'il est prévu un dispositif de réglage du combustible (122) qui, au moyen d'une soupape à pointeau, libère l'ouverture de la buse du conduit de retour (130) en abaissant la pression du conduit de retour et/ou en élevant la pression du conduit d'alimentation lorsque la température de combustible requise est atteinte, permettant ainsi la formation du mélange.

18. Brûleur selon la revendication 16, caractérisé en ce que le combustible refoulé vers la pompe à combustible peut être mis en oeuvre dans un échangeur de chaleur (125) en vue de préchauffer l'air de combustion.

19. Brûleur selon la revendication 3 à 18, caractérisé en ce que la soupape de combustible (301, 311) s'ouvre lorsque l'on atteint une certaine différence de pression entre la pression régnant dans le conduit d'alimentation et celle régnant dans un conduit de retour, et/ou à partir d'une température déterminée du combustible situé dans l'espace intérieur de la soupape.

20. Brûleur selon l'une des revendications 3 à 19, caractérisé en ce qu'il est prévu, dans le conduit d'alimentation, un réservoir d'égalisation de pression, par exemple un soufflet, en particulier un soufflet métallique.

21. Brûleur selon l'une des revendications 3 à 20, caractérisé en ce que la soupape de combustible (311) est conçue sous la forme d'une buse simplex avec piston de fermeture (313).

22. Brûleur selon l'une des revendications 3 à 21, caractérisé en ce que l'air de combustion est soumis, lorsque la soupape de combustible (301, 311) est ouverte, à un effet d'induction en vue de permettre un fonctionnement du brûleur sans l'assistance d'une soufflante.

23. Brûleur selon l'une des revendications 3 à 22, caractérisé en ce que selon le réglage de combustible utilisé, l'alimentation en combustible dans la zone de réaction (124) peut être interrompue en élevant la pression du conduit de retour et/ou en abaissant la pression du conduit d'alimentation au niveau de la pression du conduit de retour.

24. Brûleur selon l'une des revendications 3 à 23, caractérisé en ce que la soupape de combustible (301, 311) s'ouvre à partir d'une différence de pression déterminée entre la pression interne de la soupape et la pression atmosphérique et/ou présente une ouverture de retour (305) et peut être combinée à un conduit de retour et en ce qu'il est prévu, en particulier dans le conduit de retour, une résistance à l'écoulement réglable, en particulier une soupape d'arrêt.

25. Brûleur selon l'une des revendications 3 à 24, caractérisé en ce que le système hydraulique présente chaque fois une soupape d'arrêt à actionnement électromagnétique, agencée dans le conduit d'alimentation (56) et le conduit de retour (57), et en particulier une soupape de régulation de pression (60) à actionnement électromécanique.

26. Brûleur selon l'une des revendications 3 à 25, caractérisé en ce que pour régler la pression du conduit de retour, il est prévu une ou plusieurs soupapes de régulation de pression (59) à actionnement mécanique ou électromécanique.

27. Brûleur selon l'une des revendications 3 à 26, caractérisé en ce que la soupape de combustible (301, 311) débouche directement à l'air libre en aval du poussoir de soupape (307, 313).

28. Brûleur selon l'une des revendications 3 à 27, caractérisé en ce que le dispositif de chauffe de combustible ou l'installation de chauffage (316) est constitué(e) d'au moins un thermoplongeur, une cartouche chauffante (309) ou similaire, et peut être arrêté en particulier peu de temps après le début de la combustion.

29. Brûleur selon l'une des revendications 3 à 28, caractérisé en ce que l'installation de chauffage (316) est prévue dans et/ou sur la soupape de combustible (301, 311).

30. Brûleur selon l'une des revendications 3 à 29, caractérisé en ce qu'il est prévu un élément de chauffage électrique (217), qui est relié à la zone de chauffage, et qui est conçu en particulier sous forme de thermoplongeur (227) ou de spirale chauffante (218) et/ou est relié par portion à une zone conduisant le mélange combustible/air (230) et en ce qu'il est prévu, en direction de la zone de préparation du mélange, un dispositif anti-retour de flamme (231).

31. Brûleur selon l'une des revendications 4 à 30, caractérisé en ce que le conduit de retour (215) est prévu au niveau du conduit d'alimentation (213) pour l'air de combustion.

32. Brûleur selon l'une des revendications 3 à 31, caractérisé en ce qu'il présente un conduit d'alimentation (204) pour le combustible, une zone de mélange (211), dans laquelle le combustible est mélangé à l'air de combustion et une soupape de combustion (210) reliée au conduit d'alimentation (204) et débouchant dans la zone de mélange (211), le conduit d'alimentation (204) étant doté d'une zone de chauffage (205), dans laquelle le combustible alimenté est chauffé par un élément à réaction (202).

33. Brûleur selon la revendication 32, caractérisé en ce que la zone de chauffage (205) est agencée à proximité immédiate mais à distance de l'élément à réaction (202) et/ou est reliée directement à l'élément à réaction (202) et/ou est conçue sous la forme d'un canal annulaire (205) ou d'un serpentin (233).
